# DEMANDE DE BREVET EUROPEEN

(11) **EP 0 094 270 A2**
(43) Date de publication de la demande: **16.11.1983**
(21) Numéro de dépôt: 83400748.6
(22) Date de dépôt: 15.04.1983
(51) Int. Cl.: D03C 3/42

(54) **Ensemble formé d'un organe de rappel et d'une lisse de mécanique d'armure de métier à tisser**

(30) Priorité: 10.05.1982 FR 8208311
(71) Demandeur: Rinet, Jean Michel, F-80380 Villers Bretonneux (FR); Coupleux, Louis, F-80380 Villers Bretonneux (FR); Rocquancourt, Sylvain, F-80380 Villers Bretonneux (FR)
(72) Inventeur: Rinet, Jean Michel, F-80380 Villers Bretonneux (FR); Coupleux, Louis, F-80380 Villers Bretonneux (FR); Rocquancourt, Sylvain, F-80380 Villers Bretonneux (FR)
(74) Mandataire: Ecrepont, Robert

(57) **Abrégé**

L'invention se rapporte à un ensemble formé d'un organe de rappel et d'une lisse mécanique d'armure de métier à tisser. Il est caractérisé en ce qu'il reçoit une gaine (14) de section constante (S) et de longueur (L) supérieure à l'élongation maximale (E) de l'organe de rappel sous la commande de la mécanique d'armure, laquelle gaine (14) qui loge dans sa partie supérieure (15) les moyens (10, 13) d'attache de la lisse (2) à l'organe de rappel (5) et dans sa base les moyens d'attache (11, 12) de l'organe de rappel (5) au crochet de rappel (8), est fixé à l'une des pièces que sont la base de la lisse (2) et la partie supérieure du crochet de rappel (8).

Application à l'industrie textile et de la construction des métiers à tisser.

## Description

L'invention se rapporte à un ensemble formé d'un organe de rappel et d'une lisse de mécanique d'armure de métier à tisser.

Elie se rapporte également aux métiers pourvus de ces ensembles.

Dans les métiers à tisser comprenant une mécanique d'armure, chaque lisse est formée d'un fil ou d'un ruban d'acier présentant, dans sa partie médiane, un oeillet servant au passage d'un des fils de chaîne.

Chacune de ces lisses est portée par l'un des fils d'arcade pour, après sélection de certaines d'entre elles au moyen d'une mécanique à dessin, commander simultanément, d'une part, la lève de la nappe des fils destinés à recouvrir la trame et, d'autre part, l'abaissement de la nappe de ceux qui doivent être recouverts par cette trame.

Ces mouvements réciproques des nappes de fils de chaîne assurent une bonne ouverture de la foule qui est l'angle qu'elles forment entre elles en vue de dégager le passage pour la navette déposant la trame.

Venant de la mécanique à dessin, chaque fil d'arcade passe sélectivement dans l'un des trous d'une grille dénommée "planche d'arcade" ou "planche d'empoutage" l'amenant en position correcte, au dessus du fil de chaîne qu'il commande.

Pour assurer leur retour en position basse, à la partie inférieure de chacune des lisses, est fixée l'une des extrémités d'un organe élastique de rappel, tel un ressort ou un cordon élastique dont, par un organe de fixation, l'autre extrémité est attachée dans une grille solidaire du bâti du métier et communément dénommée "sommier".

En fonction de l'armure du tissu à réaliser, les lisses, qui sont en nombre égal au nombre de fils de chaîne, évoluent verticalement en se déplaçant parallèlement les unes aux autres.

Pendant cette évolution, les points d'attache des organes de rappel à leur lisse suivent bien sûr le même mouvement. C'est pourquoi les points d'attache à la lisse ne doivent pas présenter des formes pouvant créer un risque d'accrochage lors du frottement d'une lisse sur une autre car cela hâterait leur destruction.

Pour ce faire, il est connu (brevet français A-1.558. 308 et 2.125.800) de pré-assembler la lisse et l'organe de rappel et d'enrober la zone de l'assemblage avec une courte gaine étroitement serrée autour du point d'attache et des extrémités de la lisse et de l'organe de rappel, par exemple en provoquant une thermo-rétraction de la gaine après l'avoir positionnée.

Si cet enrobage ferme les boucles ou autres moyens d'attache de la lisse et de l'organe de rappel et limite donc les risques d'accrochage, ces moyens d'attache et leur enrobage forment encore des excroissances locales sur lesquelles se concentrent les forces de frottement d'où leur usure rapide. En ce qui concerne les organes de fixation des organes élastiques connus à ce jour, ils comprennent à leur base un crochet saisissant l'une des barres transversales que présente à cet effet le dit sommier.

Ces barres transversales ont bien sûr des écartements correspondants à ceux des trous de la planche d'empoutage de manière que les axes des lisses et de leurs organes élastiques de rappel soient bien parallèles entre eux et sécants avec les fils de chaîne.

Du fait que les crochets portés par les organes de fixation doivent avoir une grosseur au moins équivalente à celle de la barre, les passages de crocher à réserver entre les barres du sommier doivent être relativement importants.

Par ailleurs, au montage, après son engagement dans un tel passage, le crochet n'est pratiquement plus visible et il faut s'y reprendre en plusieurs fois pour l'orienter de manière à ce qu'il saisisse bien la barre.

Un résultat que l'invention vise à obtenir est un tel ensemble, lisse et organe de rappel, qui présente une forme qui, non seulement, ne crée pas de risques d'accrochage mais, en plus, ne concentre pas les forces de frottement. Un autre résultat que l'invention vise à obtenir est un organe de fixation facile à fixer, quelque soit son orientation.

A cet effet, elle a pour objet un ensemble, lisse et organe de rappel, du type cité plus haut qui, pour éviter l'accrochage, est notamment caractérisé en ce qu'il reçoit une gaine de section constante S et de longueur "L" supérieure à l'élongation maximale E de l'organe de rappel sous la commande de la mécanique d'armure, laquelle gaine, qui loge dans sa partie supérieure les moyens d'attache de la lisse à l'organe de rappel et dans sa base les moyens d'attache de l'organe de rappel au crochet de rappel, est fixée près de l'une des pièces que sont la base de la lisse et la partie supérieure du crochet de rappel, de manière que, lors de l'évolution de la lisse, la gaine abrite toujours l'organe de rappel et une partie tant de la lisse que du crochet de rappel.

Elle a également pour objet un tel ensemble qui, pour faciliter l'accrochage, est notamment caractérisé en ce que, au lieu d'un crochet extrême de fixation au sommier, il porte à une certaine distance de son extrémité inférieure, un ergot incliné vers le haut.

L'invention a également pour objet le métier pourvu de cet ensemble.

Elle sera bien comprise à l'aide de la description ci-après faite, à titre d'exemple non limitatif, en regard du dessin ci-annexé, qui représente schématiquement et à grande échelle :
figure 1 : le dit ensemble vu en coupe axiale,
figure 2 : une variante de réalisation du dit ensemble.

En se reportant au dessin, on voit que l'ensemble 1 comprend une lisse 2 formée d'un fil ou d'un ruban d'acier 3 présentant dans sa partie médiane un oeillet 4 servant au passage d'un des fils de chaîne.

A sa partie supérieure (non représentée), de manière connue, cette lisse est, par une "arcade", reliée à l'un des crochets de la mécanique d'armure permettant de commander le relevage de la lisse 2.

Pour assurer le retour des lisses en position basse, à leur partie inférieure est fixé un organe élastique de rappel 5, tel un ressort ou un cordonnet simple ou double, formé en boucle, et constitué de matière élastique comme le caoutchouc, dont l'extrémité 6 opposée à celle 7 déjà reliée à la lisse 2 est fixée au bâti du métier (non représenté) et par exemple à l'une des barres 9 d'un sommier de retenue solidaire de ce bâti.

Les extrémités de ces lisses et crochets sont formées en boucle 10, 11 ouverte ou fermée, dans chacune desquelles est ancrée l'une des extrémités 6, 7 de l'organe de rappel 5, par exemple par formation de noeuds 12, 13 éventuellement fixés par un point de colle.

Si le noeud inférieur 12 et la boucle 11 du crochet 8 sont fixes en hauteur, le noeud 13 supérieur et la boucle 10 de la lisse suivent bien sûr les évolutions de la lisse 2 et leur jonction ne doit donc ni créer un risque d'accrochage ni concentrer sur une faible zone les forces de frottement sur les lisses avoisinantes.

Plutôt qu'une courte gaine étroitement serrée sur la zone de jonction de la lisse 2 à l'organe de rappel 5, selon une caractéristique essentielle de l'invention, chaque ensemble, lisse et organe de rappel, reçoit une gaine 14 de section constante S et de longueur "L" supérieure à l'élongation maximale E de l'organe de rappel sous la commande de la mécanique d'armure, laquelle gaine 14, qui loge dans sa partie supérieure 15 les moyens 10, 13 d'attache de la lisse

2 à l'organe de rappel 5 et dans sa base les moyens d'attache 11, 12 de l'organe de rappel 5 au crochet de rappel 8, est, par tout moyen connu tel un point de colle 16 et/ou coincement d'un moyen d'attache 20, et/ou une liaison souple du genre connu pour les fuseaux, fixée près de l'une des pièces que sont la base de la lisse 2 et la partie supérieure du crochet de rappel 8, de manière que, lors de l'évolution de la lisse, la gaine abrite toujours l'organe de rappel 5 et une partie tant de la lisse 2 que du crochet de rappel 8.

Pour éviter l'entrée dans la gaine de poussières et de bourre pouvant gêner le fonctionnement de l'organe de rappel, les gaines sont de préférence fixées par leur partie supérieure à la base de la lisse 2.

De ce fait, elles évoluent avec la lisse mais cela n'est pas gênant car, du fait de la constance de la section de la gaine 14, d'une part, celle-ci frotte sur les gaines des lisses avoisinantes par toute sa longueur ce qui répartit les forces de frottement et limite l'usure et, d'autre part, pendant son évolution, elle est parfaitement guidée entre les autres gaines dont les extrémités ne peuvent ni se chevaucher ni s'accrocher.

Cette gaine aura une section qui peut être de toute forme connue telle que carrée, hexagonale, etc ... mais, pour des facilités de production, elle sera généralement cylindrique. Elle sera réalisée en matériau léger et résistant au frottement et par exemple en polyéthylène haute densité. Dans le cas où par l'ouverture 17 qu'offre la gaine 14, à l'opposé de son point de fixation 16 sur l'une des pièces que sont la lisse 2 et le crochet de rappel 8, des poussières et de la bourre risquent d'arriver jusqu'à l'organe élastique 5, cette ouverture 17 sera alors pourvue d'un dispositif raclant la paroi intérieure 18 de celle-ci lors de ses évolutions.

Dans un mode préféré de réalisation, ce dispositif de raclage est constitué soit par un noeud 12 de l'organe élastique qui, à cet effet, est réalisé suffisamment gros pour fermer l'orifice longitudinal de la gaine et racler la paroi 18, soit par un fil de raclage 21 maintenu par l'organe élastique 5 dans le crochet 11 de l'organe de fixation 8 ce qui permet de rendre facultatif le noeud 12 lorsque l'organe élastique est déjà formé d'une boucle d'un cordonnet double.

Dans une variante de réalisation de l'organe de fixation (figure 2), au lieu de coiffer une barre d'un sommier, le crochet 8 porte à une certaine distance "D" de son extrémité inférieure 22 un ergot 23 incliné vers le haut et, plutôt que, par entre-croissement de barres transversales et longitudinales, le sommier sera formé par une simple plaque 24 perçée de trous 25 concordant avec ceux de la planche d'empoutage.

Du fait de l'inclinaison de l'ergot, lors de l'engagement de l'extrémité 22 de l'organe de fixation dans le trou 25 de la planche 24, le dit ergot 23 est sollicité dans le sens de son rapprochement du corps 26 de l'organe de fixation 8. Après être passé au travers du trou 25, cet ergot 23 revient élastiquement en position initiale et sous la traction de l'organe élastique de rappel 5 vient, par son extrémité 27, en appui sous le sommier 24.

En cas de traction ultérieure sur l'organe de fixation 8, du fait du sens de la susdite inclinaison de l'ergot 23, au lieu de permettre son dégagement, celui-ci tend au contraire à légèrement s'écarter du corps 26 de l'organe de fixation 8 et à augmenter l'ancrage.

De manière avantageuse, pour obtenir un ergot 23 offrant une grande élasticité, celui-ci est relié au corps 26 de l'organe de fixation 8 par un prolongement d'ergot 28.

Dans un mode préféré, ce prolongement est sensiblement parallèle et accolé au corps 26 de l'organe de fixation 8 et relié au dit corps 26 juste à son extrémité inférieure 22. Plutôt que rapporté sur le corps 26 par soudage, l'ergot 23 et son prolongement 28 pourront alors être réalisés par pliage d'une surlongueur du corps 26 de l'organe de fixation.

## Revendications

1. Ensemble d'un organe de rappel (5) et d'une lisse (2) de mécanique d'armure de métier à tisser comprenant une lisse (2) qui, présentant à sa partie médiane un oeillet (4) servant au passage d'un fil de chaîne est, à sa partie supérieure, appelée à être reliée à un fil d'arcade passant dans l'un des trous de la planche d'empoutage de la mécanique d'armure permettant de commander son relevage et qui, pour son retour en position basse reçoit à sa partie inférieure un organe élastique de rappel (15) dont l'extrémité inférieure est, par l'intermédiaire d'un crochet de rappel (8), appelée à être fixée à une pièce (9, 24) solidaire du bâti du métier, cet ensemble, lisse (2) et organe de rappel (5) étant CARACTERISE en ce qu'il reçoit une gaine (14) de section constante (S) et de longueur (L) supérieure à l'élongation maximale (E) de l'organe de rappel sous la commande de la mécanique d'armure, laquelle gaine (14), qui loge, dans sa partie supérieure (15), au moins une partie des moyens (10, 13) d'attache de la lisse (2) à l'organe de rappel (5) et, dans sa base, les moyens d'attache (11, 12) de l'organe de rappel (5) au crochet de rappel (8), est par un moyen d'attache (16 ou 20) fixé par rapport à l'une des pièces que sont la base de la lisse (2) et la partie supérieure du crochet de rappel (8), de manière que , lors de l'évolution de la lisse, la gaine abrite" toujours tout l'organe de rappel (5) et au moins une partie tant des moyens (10, 13, 20) de liaison à la lisse (2) que du crochet de rappel (8).

2. Ensemble selon la revendication 1 caractérisé en ce que la gaine (14) est, à sa partie supérieure (15), fixée par rapport à la base de la lisse (2).

3. Ensemble selon la revendication 1 ou 2 caractérisé en ce que la gaine (14) a une section constante de forme cylindrique.

4. Ensemble selon l'une quelconque des revendications 1 à 3 caractérisé en ce que la gaine (14) est en matériau léger et résistant au frottement.

5. Ensemble selon l'une quelconque des revendications 1 à 4, caractérisé en ce que, dans le cas où des poussières et de la bourre risquent d'arriver jusqu'à l'organe élastique (5), l'ouverture (17), qu'offre la gaine (14), à l'opposé de son point de fixation (16) sur l'une des pièces que sont la lisse (2) et le crochet de rappel (8), est pourvue d'un dispositif (12, 21) raclant la paroi (18) intérieure de celle-ci lors de ses évolutions.

6. Ensemble selon la revendication 5, dont l'organe de rappel (5) est un cordonnet en matériau élastique fixé à ses extrémités par au moins un noeud (12, 13) aux pièces que sont la lisse (2) et le crochet de rappel (8), caractérisé en ce que le dispositif racleur est constitué par un noeud (12) de l'organe élastique qui, à cet effet, est réalisé suffisamment gros pour fermer l'orifice longitudinal de la gaine et racler la paroi (18).

7. Ensemble selon la revendication 5 caractérisé en ce que le dispositif racleur est constitué par un fil de nettoyage (21) maintenu dans le crochet (11) par l'organe de rappel (5).

8. Ensemble selon l'une quelconque des revendications 1 à 7 caractérisé en ce que l'extrémité inférieure du crochet de rappel (8) porte à une certaine distance (D) de son extrémité inférieure (22) un ergot (23) incliné vers le haut et en ce que le sommier est formé par une simple plaque (24) percée de trous (25) concordant avec ceux de la planche d'empoutage.

9. Ensemble selon la revendication 8 caractérisé en ce que, pour obtenir un ergot (23) offrant une grande élasticité, celui-ci est relié au corps (26) de l'organe de fixation (9) par un prolongement d'ergot (28) lequel est sensiblement accolé au corps (26) de l'organe de fixation (8) auquel il est relié juste à son extrémité inférieure (22).

10. Métier CARACTERISE en ce qu'il comprend au moins un ensemble selon l'une quelconque des revendications l'a 9.
